# EUROPÄISCHE PATENTANMELDUNG

(11) **EP 4 591 762 A1**
(43) Veröffentlichungstag der Anmeldung: **30.07.2025**
(21) Anmeldenummer: 25151422.0
(22) Anmeldetag: 13.01.2025
(51) Int. Cl.: A47F 5/11

(54) **WARENREGAL ZUR LAGERUNG UND PRÄSENTATION VON PRODUKTEN**

(30) Priorität: 24.01.2024 DE 102024101966
(71) Anmelder: red-U GmbH, 32049 Herford (DE)
(72) Erfinder: Feller, Jan, 32584 Löhne (DE)
(74) Vertreter: Brandt, Detlef

(57) **Zusammenfassung**

Es wird ein Warenregal zur Lagerung und Präsentation von Produkten mit einem aus einem ebenen Flächenzuschnitt hergestellten, aus einer Rückwand, zwei Seitenwänden und einer Vorderwand gebildeten, einen im Grundriss rechteckigen Innenraum definierenden Regalrahmen, in dem eine Mehrzahl von Fachböden als Lagerfläche der Produkte übereinander angeordnet sind, wobei die beiden Seitenwände des Regalrahmens jeweils eine mittig vertikal angeordnete Knicklinie aufweisen, sodass der Regalrahmen aus einem flachgefalteten Transportzustand in einen reversiblen räumlichen, einen rechteckförmigen Grundriss aufweisenden Aufbauzustand transformierbar ist, vorgestellt, wobei jeder Fachboden (7) eine mittig im Fachboden (7) verlaufende, die Knicklinien (8, 9) in den beiden Seitenwänden (3, 4) verbindende Knicklinie aufweist (15), mit der Vorderwand (4) und der Rückwand (2) durch Klebelaschen (11, 12) verbunden ist und mindestens ein Teilbereich des Kantenbereiches jedes Fachbodens (7), der der jeweiligen Seitenwand (3, 4) benachbart ist, durch jeweils eine Klebelasche (13, 14) mit dieser Seitenwand (3, 4) verbunden ist, wobei von der mittig verlaufenden Knicklinie (15) des Fachbodens (7) mehrere in die Eckbereiche des Fachbodens (7) reichende, symmetrisch zur mittig verlaufenden Knicklinie (15) angeordnete Faltlinien (16, 17, 18, 19, 20, 21) verlaufen, so dass die Fachböden (7) im flachgefalteten Transportzustand des Regalrahmens (1) zwischen der Vorderwand (4) und der Rückwand (2) des Regalrahmens eingefaltet (1) angeordnet sind.

## Beschreibung

### Technisches Umfeld

Die Erfindung betrifft ein Warenregal zur Lagerung und Präsentation von Produkten mit einem aus einem ebenen Flächenzuschnitt hergestellten aus einer Rückwand, zwei Seitenwänden und einer Vorderwand gebildeten, einen im Grundriss rechteckigen Innenraum definierenden Regalrahmen, in dem eine Mehrzahl von Fachböden als Lagerfläche der Produkte übereinander angeordnet sind, wobei die beiden Seitenwände des Regalrahmens jeweils eine mittig vertikal angeordnete Knicklinie aufweisen, sodass der Regalrahmen aus einem flachgefalteten Transportzustand in einen reversiblen räumlichen, einen rechteckförmigen Grundriss aufweisenden Aufbauzustand transformierbar ist.

### Stand der Technik

Warenregale der eingangs geschilderten Art kommen bevorzugt bei Verkaufsstellen wie Warenhäusern, Super- oder Baumärkten zum Einsatz.

Bei Verwendung derartiger Warenregale können diese anstelle von fest eingebauten Warenregalen an besonders interessanten Stellen der Verkaufsflächen aufgestellt werden, wo sie besonders gut im Blickfeld der sich im Verkaufsraum bewegenden Kunden liegen.

Für einen derartigen Einsatz müssen diese Warenregale ausreichend standfest sein, um auch ohne eine Regalanbindung frei aufstellbar verwendet werden zu können.

Darüber hinaus ist es erforderlich, die Warenregale leicht transportabel zu gestalten, wobei sich der Transport nicht nur innerhalb des Betriebes ergibt. Außerdem sollen die Warenregale für den Anwender ohne größere Probleme hinsichtlich der Aufstellung, des Abbaus und der Lagerung anwendbar sein. Da mit der Bestückung derartiger Warenregale oftmals ungeschulte Mitarbeiter betraut werden, fehlt es oft an der Kompetenz, in überschaubarer Zeit gegebenenfalls in Einzelteilen angelieferte Warenregale in akzeptabler Weise zusammenzubauen.

Aus dem Stand der Technik sind hinsichtlich des im Abschnitt "Technisches Umfeld" beschriebenen gattungsbildenden Warenregals beispielsweise aus der DE 10 2006 043 829 A1 ein Warenständer zum Lagern und Zurschaustellung von Gegenständen bekannt, der eine Ständerstruktur und mehrere übereinander angeordnete Fächer aufweist. Der Warenständer wird dabei aus einem einteiligen Flächenzuschnitt zusammengefaltet. Soll der aus diesem Flächenzuschnitt durch Falten und die Ausbildung von Klebestellen aufgebaute Warenständer transportiert werden, so nimmt dieser nicht unbeträchtlichen Platz ein und kann durch die Ausbildung der Klebestellen nicht zusammengefaltet werden.

Ein platzsparender Transport ist auch für ein Faltregal entsprechend der US 2008/0265726 A1 nicht gegeben, wobei hier der Aufbau des Faltregals zusätzlich kompliziert wird durch die Tatsache, dass das Faltregal aus mehreren Einzelteilen zusammengesetzt werden muss.

Ein faltbares Warenregal mit den im gattungsbildenden Teil des Hauptanspruches aufgeführten technischen Merkmalen ist aus der DE 10 2017 107 660.3 der Anmelderin bekannt. Bei dem dort offenbarten Warenregal ist bereits die Möglichkeit gegeben, das Regal durch einen einfachen Aufklappvorgang von einer flächigen Transportform in eine dreidimensionale Präsentationsform zu bringen. Der durch die genannte Patentschrift geschützte Gegenstand hat sich somit prinzipiell in der Praxis durchaus bewährt. Nachteilig bei der geschützten Realisierung ist es allerdings, dass das dort offenbarte haltbare Warenregal sowohl im gefalteten als auch im aufgebauten Zustand eine sechseckige Grundrissstruktur aufweist. Stehen die in der oben genannten Patentschrift offenbarten Warenregale im Verkaufsraum nebeneinander, so lässt sich durch die sechseckige Grundrissstruktur keine durchgängige Warenpräsentation realisieren, da zwischen den einzelnen Warenregalen immer ein Teil der zum Warenregal gehörenden Seitenflächen sichtbar bleibt.

### Aufgabe der Erfindung

Ausgehend von den aus dem Stand der Technik im Sinne der oben angeführten Ausführungsform bekannten Warenregalen besteht deshalb die Aufgabe der Erfindung darin, ein Warenregal zur Verfügung zu stellen, welches platzsparend transportabel ist und sich ohne Vorkenntnisse in kürzester Zeit so vorbereiten lässt, dass sich die darin zur Präsentation vorgesehenen Waren lagern und anbieten lassen. Darüber hinaus soll ein Warenregal geschaffen werden, welches im Rahmen seiner gesamten Grundfläche zur Warenpräsentation geeignet ist, einen üblichen rechteckförmigen oder quadratischen Grundriss aufweist und hinsichtlich der Aufnahme von Waren in den einzelnen Fachböden auch erhöhten Anforderungen an Belastung und Stabilität genügen und das mit wenigen Handgriffen wieder in den flachen Zustand zurückversetzt werden kann.

### Lösung der Aufgabe

Erfindungsgemäß wird die gestellte Aufgabe durch mit den im Anspruch 1 genannten technischen Merkmalen gelöst.

Erfindungswesentlich für die Lösung der Aufgabe ist, dass jeder Fachboden eine mittig im Fachboden verlaufende, die Knicklinien in den beiden Seitenwänden verbindende Knicklinie aufweist, mit der Vorderwand und der Rückwand durch Klebelaschen verbunden ist und mindestens ein Teilbereich des Kantenbereiches jedes Fachbodens, der der jeweiligen Seitenwand benachbart ist, durch jeweils eine Klebelasche mit dieser Seitenwand verbunden ist, wobei von der mittig verlaufenden Knicklinie des Fachbodens mehrere in die Eckbereiche des Fachbodens reichende, symmetrisch zur mittig verlaufenden Knicklinie angeordnete Faltlinien verlaufen, so dass die Fachböden im flachgefalteten Transportzustand des Regalrahmens zwischen der Vorderwand und der Rückwand des Regalrahmens eingefaltet angeordnet sind.

Durch die erfindungsgemäße Gestaltung der Fachböden und deren Befestigung an der Innenseite des Regalrahmens entsteht erstmalig die Möglichkeit, den zu einem X-förmigen Grundriss platzsparend zusammenfaltbaren Regalrahmen mit einer Mehrzahl von Fachböden fest zu verbinden, um eine ausreichende Stabilität und Belastbarkeit der Fachböden im aufgefalteten Aufbauzustand zu gewährleisten und gleichzeitig ohne weiteren Montageaufwand die erfindungsgemäße Gesamtgestaltung des Warenregals in einen platzsparenden Transportzustand und aus diesem heraus wieder in den erwähnten räumlichen Aufbauzustand zu bringen.

Die Herstellung des erfindungsgemäßen Warenregals ist durch die ringgeklebte radiale Struktur des Regalrahmens und die aus einem flächigen Zuschnitt bestehenden Fachböden, die mittels üblicher Klebelaschen an der Innenseite des Regalrahmens festgelegt werden, einfach und kostengünstig. Die Vorbereitung der Regalböden für den Faltvorgang kann dabei mittels üblicher Bearbeitungsmaschinen für Wellpappmaterial ebenfalls zeit- und kostengünstig vorgenommen werden.

Insgesamt wird durch den Gegenstand der Erfindung ein Warenregal der gattungsgemäßen Art so weiter entwickelt, dass das fertig hergestellte Produkt in einem minimalen Packmaß transportabel ist.

Besondere Ausgestaltungen des Gegenstandes der Erfindung ergeben sich in Zusammenschau mit der technischen Lehre des Anspruches 1 aus den Merkmalen der auf den Hauptanspruch rückbezogenen Unteransprüche.

Es hat sich insbesondere als zweckmäßig erwiesen, die für die Faltung des Fachbodens notwendigen Faltlinien so anzuordnen, dass zu jeder der vier Ecken des Fachbodens jeweils 3 Faltlinien zueinander beabstandet von der mittig verlaufenden Knicklinie im Fachboden ausgehend verlaufen, wobei die Größe des Winkels zwischen der jeweiligen Faltlinie und der mittig angeordneten Knicklinie abnimmt, je weiter die Faltlinie von der Seitenwand des Regalrahmens entfernt ist.

Um die Knickung des jeweiligen Fachbodens zusätzlich zu erleichtern, kann es darüber hinaus vorteilhaft sein, wenn der Fachboden im Bereich der Schnittlinie zwischen der mittig angeordneten Knicklinie und den beiden am weitesten von der zu einer Seitenwand gehörigen Eckbereichen des Fachbodens gelegenen Faltlinien eine Aussparung aufweist. Die Aussparung ist dabei vorteilhafter Weise mit einem halbkreisförmigen Grundriss versehen, wobei die runden Außenkonturen der Aussparungen zur Mitte des Fachbodens weisen.

In der Praxis hat es sich als zweckmäßig erwiesen, den Teilbereich des Fachbodens, der mit der linken und rechten Seitenwandung durch eine Klebelasche verbunden ist, so anzuordnen, dass er sich über den zur Vorderwand gerichteten vorderen Seitenbereich des Fachbodens bis zur mittig angeordneten Knicklinie oder alternativ über den zur Rückwand gerichteten hinteren Seitenbereich des Fachbodens bis zur mittig angeordneten Linie erstreckt.

Sowohl der Regalrahmen als auch die Fachböden lassen sich aus Wellpappmaterial kostengünstig herstellen, wobei dieses Material eine ausreichende Anzahl von Faltungen in den Transportzustand und den Aufbauzustand und zurück und somit eine ausreichende Lebensdauer des erfindungsgemäßen Warenregals gewährleistet.

### Figurenbeschreibung

Nachfolgend wird ein Ausführungsbeispiel des Gegenstandes der Erfindung anhand der beigefügten Zeichnungen näher erläutert. Es zeigt:
- Figur 1: eine Draufsicht schräg von oben auf ein erfindungsgemäßes Warenregal im Aufbauzustand,
- Figur 2: das erfindungsgemäße Warenregal mit zwei Fachböden im gefalteten Zustand,
- Figur 3: eine perspektivische Darstellung erfindungsgemäßen Warenregals aus Figur 2 mit zwei Fachböden während einer ersten Phase des Faltvorganges vom Transportzustand in den Aufbauzustand,
- Figur 4: das Warenregal aus Figur 2 im Aufbauzustand ohne eingebaute Zusatzböden und
- Figur 5: das Warenregal aus Figur 2 mit fertig eingesetzten Zusatzböden.

Das in der Figur 1 dargestellte erfindungsgemäße Warenregal zur Lagerung und Präsentation von Produkten besitzt einen Regalrahmen 1, der aus einer Rückwand 2, einer von der Vorderseite des Warenregals gesehen rechten Seitenwand 3, einer linken Seitenwand 4 und einer Vorderwand 5 besteht. Die Bestandteile des Regalrahmens sind aus einem ebenen flächigen Zuschnitt aus Wellpappmaterial hergestellt, wobei natürlich auch andere Materialien aus Kunststoff beispielsweise für die Erstellung denkbar sind.

An der Vorderwand 5 besitzt der Regalrahmen eine oder mehrere Ausnehmungen 10, die im dargestellten Ausführungsbeispiel rechteckig ausgeführt sind und um die Eckbereiche zwischen Vorderwand 5 und der rechten Seitenwand 3 sowie der linken Seitenwand 4 in die entsprechenden Wandbereiche hineinreichen. Die Ausnehmung 10 ermöglicht einen Zugriff auf einen oder mehrere Fachböden 7, die im Innenraum 6 des Regalrahmens 1 befindlich sind, wenn dieser Regalrahmen 1 von seinem flächigen Transportzustand mit einem im Wesentlichen X-förmigen Grundriss, in dem die Seitenwände 3 und 4 entlang zweier senkrechten mittig in den Seitenwänden 3 und 4 jeweils angeordneten Knicklinien eingeschaltet sind, so dass die Außenflächen der jeweiligen Seitenwandhälften aneinander zur Anlage kommen. Der X-förmige Transportzustand des Regalrahmens des Warenregals ist aus dem Stand der Technik hinlänglich bekannt.

Die neuartige Gestaltung des Warenregals ergibt sich aus der Tatsache, dass der in der Figur 1 dargestellte Fachboden 7 konstruktiv so ausgebildet ist, dass er im fertigen Zustand des Warenregals mittels an der vorderen Seite und an der Rückseite des Fachbodens 7 angeordneter, nach unten abgeknickter Klebelaschen 11 (vorne) und 12 (hinten) an der Innenwandung der Vorderwand 5 sowie der Rückwand 2 festgelegt sind.

Darüber hinaus ist auch mindestens ein Teilbereich des Fachbodens 7, der der linken Seitenwand 4 und der rechten Seitenwand 3 zugewandt ist, mittels entsprechender Klebelaschen 13 bzw. 14 mit der rechten Seitenwand 3 bzw. der linken Seitenwand 4 fest verbunden.

In der Praxis hat es sich als vorteilhaft erwiesen, entweder den vorderen seitlichen Bereich des Fachbodens 7 von der vorderen Ecke bis zur Mitte oder den hinteren Bereich des Fachbodens 7 von der hinteren Ecke bis zur Mitte mit der Innenwandung des Regalrahmens zu verbinden. Insgesamt entsteht durch die feste Verklebung des Fachbodens 7 mit dem Regalrahmen 1 eine äußerst stabile Gesamtkonstruktion.

Die spezielle Gestaltung des Fachbodens 7, der trotz der Befestigung am Regalrahmen 1 ein Zusammenfalten des erfindungsgemäßen Warenregals ermöglicht, ist in den Figuren 1 bis 5 anschaulich gemacht.

Erfindungsgemäß befinden sich parallel zur Rückwand 2 und Vorderwand 5 in der Mitte des Regalbodens 7 eine durchgehende Knicklinie 15 sowie eine Mehrzahl von Faltlinien 16 bis 21 in einer besonderen Anordnung.

Die angesprochenen Faltlinien verlaufen, wie dies die Figur 1 anschaulich macht, jeweils von den Eckbereichen des Fachbodens 7 schräg zur mittig angeordneten Knicklinie 15. Sie weisen dabei jeweils einen spitzen Winkel zur Knicklinie 15 auf, wobei der Winkel zwischen Knicklinie 15 und der der Seitenwandung 3 am nächsten kommenden Faltlinie 18 bzw. der Faltlinie 21, die der Seitenwandung 4 direkt benachbart ist, jeweils das größte Maß aufweist und der jeweilige Winkel zwischen den der rechten Seitenwand 3 weiter entfernten Faltlinien 16 und 17 jeweils in ihrer Größe abnehmend ist. Gleiches gilt für die Faltlinie 19 und 20 auf der gegenüberliegenden Seite des Fachbodens 7.

Die Faltlinie in 19 bzw. 16 münden in ihrer Schnittlinie mit der mittigen Knicklinie 15 in jeweils eine Aussparung 22 und 23. Die Aussparungen 22 und 23 besitzen einen halbkreisförmigen Grundriss, wobei die gebogenen Außenkonturen der Aussparungen 22 und 23 zur Mitte des Fachbodens 7 weisen.

In der Figur 1 ist darüber hinaus erkennbar, dass parallel zur mittig angeordneten Knicklinie 15 im Fachbodens 7 zwischen den beabstandet angeordneten Aussparungen 22 und 23 je eine Knicklinie 26 und 27 an jeder Seite der mittig angeordneten Klicklinien 15 angeordnet ist.

In den Figuren 2 bis 5 ist der Vorgang des Auffaltens des erfindungsgemäßen Warenregals von seinem Transportzustand hin zu seinem Aufbauzustand in mehreren Schritten veranschaulicht. Zu erkennen ist dabei deutlich, dass durch die besondere Gestaltung des Fachbodens 7 dieser sich bei der Transformation des Regalrahmens 1 von seinem X-förmigen Grundriss hin zu einem rechteckförmigen Aufbau sukzessive von einer nach oben gerichteten Faltform hin zu einer flächigen waagerechten Gestaltung verformt.

Ist das Warenregal wie in der Figur 4 dargestellt vollständig aufgeklappt, d.h. der rechteckige Grundriss des Regalrahmens 7 hergestellt, so kann gemäß einer Weiterbildung des Erfindungsgegenstandes auf die jeweiligen Fachböden 7 (im vorliegenden Ausführungsbeispiel zwei) jeweils ein Zusatzboden 24 eingesetzt werden, wie dies in der Figur 4 angedeutet ist. Der jeweilige Zusatzboden 24 ist tablettförmig geformt und weist einen umlaufenden hochstehenden Randbereich 25 auf. Der Zusatzboden 24 dient zu einer zusätzlichen Erhöhung der Tragkraft des jeweiligen Fachbodens 7 und gleichzeitig dazu, die im jeweiligen Fachboden 7 befindlichen Aussparungen 22 und 23 sowie die entsprechenden Faltlinien 16 bis 21 und die Knicklinie 15 zu kaschieren.

Werden entsprechende Zusatzböden 24 verwendet, so sind diese selbstverständlich vor dem Wiederzusammenfalten des Warenregals zu entfernen. Weitergehende Vorbereitungsschritte für das Überführen des Warenregals in den Transportzustand sind nicht notwendig.

### Bezugszeichenliste:

- 1: Regalrahmen
- 2: Rückwand
- 3: Seitenwand (rechts)
- 4: Seitenwand (links)
- 5: Vorderwand
- 6: Innenraum
- 7: Fachboden
- 8: Knicklinie (Seitenwand rechts)
- 9: Knicklinie (Seitenwand links)
- 10: Ausnehmung
- 11: Klebelasche (vorne)
- 12: Klebelasche (hinten)
- 13: Klebelasche (rechts)
- 14: Klebelasche (links)
- 15: Knicklinie
- 16: Faltlinie
- 17: Faltlinie
- 18: Faltlinie
- 19: Faltlinie
- 20: Faltlinie
- 21: Faltlinie
- 22: Aussparung
- 23: Aussparung
- 24: Zusatzboden
- 25: Randbereich
- 26: Knicklinie
- 27: Knicklinie

## Patentansprüche

1. Warenregal zur Lagerung und Präsentation von Produkten mit einem aus einem ebenen Flächenzuschnitt hergestellten, aus einer Rückwand, zwei Seitenwänden und einer Vorderwand gebildeten, einen im Grundriss rechteckigen Innenraum definierenden Regalrahmen, in dem eine Mehrzahl von Fachböden als Lagerfläche der Produkte übereinander angeordnet sind, wobei die beiden Seitenwände des Regalrahmens jeweils eine mittig vertikal angeordnete Knicklinie aufweisen, sodass der Regalrahmen aus einem flachgefalteten Transportzustand in einen reversiblen räumlichen, einen rechteckförmigen Grundriss aufweisenden Aufbauzustand transformierbar ist,
**dadurch gekennzeichnet, dass**
jeder Fachboden (7) eine mittig im Fachboden (7) verlaufende, die Knicklinien (8, 9) in den beiden Seitenwänden (3, 4) verbindende Knicklinie aufweist (15), mit der Vorderwand (4) und der Rückwand (2) durch Klebelaschen (11, 12) verbunden ist und mindestens ein Teilbereich des Kantenbereiches jedes Fachbodens (7), der der jeweiligen Seitenwand (3, 4) benachbart ist, durch jeweils eine Klebelasche (13, 14) mit dieser Seitenwand (3, 4) verbunden ist, wobei von der mittig verlaufenden Knicklinie (15) des Fachbodens (7) mehrere in die Eckbereiche des Fachbodens (7) reichende, symmetrisch zur mittig verlaufenden Knicklinie (15) angeordnete Faltlinien (16, 17, 18, 19, 20, 21) verlaufen, so dass die Fachböden (7) im flachgefalteten Transportzustand des Regalrahmens (1) zwischen der Vorderwand (4) und der Rückwand (2) des Regalrahmens eingefaltet (1) angeordnet sind.

2. Warenregal nach Anspruch 1,
**dadurch gekennzeichnet, dass**
jedem Fachboden (7) eine Ausnehmung (10) in der Vorderwand (4) des Warenregals oberhalb des jeweiligen Fachbodens (7) zugeordnet ist.

3. Warenregal nach Anspruch 1 oder 2,
**dadurch gekennzeichnet, dass**
zu jeder der vier Ecken des Fachbodens (7) jeweils drei Faltlinien (16, 17, 18, 19, 20, 21) zueinander beabstandet von der mittig verlaufenden (15) Knicklinie im Fachboden (7) ausgehend verlaufen, wobei die Größe des Winkels zwischen der jeweiligen Faltlinie (16, 17, 18, 19, 20, 21) und der Knicklinie (15) abnimmt, je weiter die Faltlinie (16, 17, 18, 19, 20, 21) von der Seitenwand (3, 4) des Regalrahmens (1) entfernt ist.

4. Warenregal nach einem oder mehreren der Ansprüche 1 bis 3,
**dadurch gekennzeichnet, dass**
der Regalrahmen (1) und die Fachböden (7) aus Wellpappe gefertigt sind.

5. Warenregal nach einem oder mehreren der Ansprüche 1 bis 4,
**dadurch gekennzeichnet, dass**
der Fachboden (7) im Bereich der Schnittlinie zwischen der mittig angeordneten Knicklinie (15) und den beiden am weitesten von der zu einer Seitenwand gehörigen Eckbereichen des Fachbodens gelegenen Faltlinien (16, 19) eine Aussparung (22, 23) aufweist.

6. Warenregal nach Anspruch 5,
**dadurch gekennzeichnet, dass**
parallel zur mittig angeordneten Knicklinie (15) im Fachboden (7) zwischen den beabstandet angeordneten Aussparungen (22, 23) je eine Knicklinie (26, 27) an jeder Seite der mittig angeordneten Knicklinie (15) angeordnet ist.

7. Warenregal nach Anspruch 5 oder 6,
**dadurch gekennzeichnet, dass**
die Aussparungen (22, 23) im Fachboden (7) einen halbkreisförmigen Grundriss aufweisen, wobei die gebogenen Außenkonturen der Aussparungen (22, 23) zur Mitte des Fachbodens (7) weisen.

8. Warenregal nach einem oder mehreren der Ansprüche 1 bis 7,
**dadurch gekennzeichnet, dass**
der Teilbereich des Fachbodens (7), der mit der linken und rechten Seitenwand (3, 4) durch eine Klebelasche (13, 14) verbunden ist, sich über den zur Vorderwand (4) gerichteten vorderen Seitenbereich des Fachbodens (7) bis zur mittig angeordneten Knicklinie (15) erstreckt.

9. Warenregal nach einem oder mehreren der Ansprüche 1 bis 7,
**dadurch gekennzeichnet, dass**
der Teilbereich des Fachbodens (7), der mit der linken und rechten Seitenwandung (3, 4) durch eine Klebelasche (13, 14) verbunden ist, sich über den zur Rückwand (2) gerichteten hinteren Seitenbereich des Fachbodens (7) bis zur mittig angeordneten Knicklinie (15) erstreckt.

10. Warenregal nach einem oder mehreren der Ansprüche 1 bis 9,
**dadurch gekennzeichnet, dass**
auf jedem der Fachböden (7) ein in seiner Größe dem Grundriss des Fachbodens (7) entsprechender Zusatzboden aufgesetzt ist.
